# EUROPÄISCHE PATENTSCHRIFT

(11) **EP 3 228 919 B1**
(45) Veröffentlichungstag und Bekanntmachung des Hinweises auf die Patenterteilung: **10.05.2023**
(21) Anmeldenummer: 17154338.2
(22) Anmeldetag: 02.02.2017
(51) Int. Cl.: F17C 7/00

(54) **FÜLLVERFAHREN UND FÜLLEINRICHTUNG FÜR MOBILE SAUERSTOFFSPEICHER**
FILLING METHOD AND FILLING DEVICE FOR MOBILE OXYGEN STORAGE
PROCÉDÉ DE REMPLISSAGE ET DISPOSITIF DE REMPLISSAGE POUR UN DISPOSITIF DE STOCKAGE D'OXYGÈNE MOBILE

(30) Priorität: 30.03.2016 DE 102016003913
(43) Veröffentlichungstag der Anmeldung: 11.10.2017
(73) Patentinhaber: Weinmann Emergency Medical Technology GmbH + Co. KG, 22525 Hamburg (DE)
(72) Erfinder: HERRMANN, Frank, 25355 Barmstedt (DE)
(74) Vertreter: Klickow & Wetzel PartGmbB

(56) Entgegenhaltungen:
- WO-A1-2008/131080
- WO-A2-2007/016462
- GB-A- 2 518 768
- US-A- 4 109 692
- US-A- 5 253 760
- US-A- 5 429 152
- US-A1- 2005 145 248
- US-A1- 2009 050 218

## Beschreibung

Die Erfindung betrifft ein Füllverfahren sowie eine Fülleinrichtung für mobile Sauerstoffspeicher, aufweisend wenigstens eine mobile Sauerstoffzufuhr für Fahrzeuge und wenigstens ein Kopplungsmittel zur Herstellung einer Wirkverbindung zwischen der Fülleinrichtung und einem Sauerstoffspeicher für eine Tragvorrichtung.

Aus dem Dokument GB 2518768 A sind bereits Systeme zur Befüllung von tragbaren Beatmungsgeräten mit Druckluft bekannt, die eine mobile Sauerstoffzufuhr und Kopplungsmittel zur Herstellung einer Wirkverbindung zwischen der Fülleinrichtung und einem Sauerstoffspeicher in einer Tragevorrichtung aufweisen.

Aus der WO 2008/13 10 80 A1 ist bereits eine Fülleinrichtung bekannt, die ein Kopplungsmittel zur Ermöglichung der Herstellung einer Wirkverbindung zwischen der Fülleinrichtung und einem Sauerstoffspeicher aufweist. Der Sauerstoffspeicher kann auf einer Tragevorrichtung angeordnet werden.

Die WO 2007/016462 A2 beschreibt ein transportables System zur Bereitstellung von flüssigem Sauerstoff. Durch eine Ladeeinrichtung wird flüssiger Sauerstoff erzeugt und einem Speicher zugeführt.

Das Dokument US 2005/145248 A1 offenbart eine Fülleinrichtung für mobile Sauerstoffspeicher, aufweisend wenigstens eine mobile Sauerstoffzufuhr für gasförmigen Sauerstoff und wenigstens ein Kopplungsmittel zur Ermöglichung der Herstellung einer Wirkverbindung zwischen der Fülleinrichtung dem mobilen Sauerstoffspeicher, wobei das Kopplungsmittel wenigstens temporär eine Wirkverbindung zwischen der Sauerstoffzufuhr und dem mobilen Sauerstoffspeicher realisiert.

In der modernen Medizin werden in einer Vielzahl unterschiedlicher Situationen Medikamente verschiedenster Art eingesetzt, um akute und chronische Symptome, verursacht durch Krankheiten, schädliche äußere Einwirkungen und unfallbedingte Schäden zu lindern oder zu beseitigen. Auch in Notfallsituationen werden Medikamente eingesetzt, um beispielsweise drohendes Versagen der Vitalfunktionen eines Unfallopfers oder krankheitsbedingtes Kollabieren von Personen zu verhindern.

In Notfallsituationen, insbesondere bei ambulanten Erstversorgungen von Patienten, ist es häufig erforderlich, dass Sauerstoff als Medikament über eine Notfallbeatmung verabreicht wird. Um diese mit Sauerstoff angereicherte Atemluft dem Patienten vor Ort zuführen zu können, werden mobile und ggfs. auch tragbare, in der Regel pneumatisch arbeitenden Beatmungsgeräte beispielsweise in Rettungsfahrzeugen oder Notarztwagen mitgeführt, um an einem Notfallort verfügbar zu sein.

Um die sauerstoffangereicherte Atemluft durch das Beatmungsgerät, das häufig auch als Respirator bezeichnet wird, dem Patienten zur Verfügung stellen zu können, muss die Atem luft, beziehungsweise der benötigte Atemluftvolumenstrom, mit Sauerstoff angereichert werden, um auf diese Weise die Sauerstoffkonzentration auf das medizinisch erforderliche Maß zu erhöhen.

Die Sauerstoffanreicherung wird üblicherweise durch Zuführung von höher- oder hochkonzentriertem Sauerstoff erreicht, die der durch das Beatmungsgerät bereitgestellten Luft beigemischt wird, um auf diese Weise die sauerstoffangereicherte Atemluft zu erzeugen. Um die Zuführung von höher- oder hochkonzentriertem Sauerstoff zu realisieren, werden üblicherweise entweder Speichermedien zur Sauerstoffbevorratung oder Vorrichtungen zur Sauerstoffkonzentration eingesetzt. Alternativ zur Sauerstoffzuführung zum Beatmungsgerät können auch geeignete Vorrichtungen zur Sauerstoffkonzentration integrativer Bestandteil des Beatmungsgerätes sein.

Während bei stationären Beatmungsgeräten, beispielsweise im Einsatzbereich der Intensivmedizin, alle zuvor genannten Formen zur Bereitstellung von sauerstoffangereicherter Atemluft Anwendung finden, ergeben sich bei instationär und damit mobil verwendeten Beatmungsgeräten mit dem Kriterium der Mobilität insbesondere von Notfallbeatmungsgeräten besondere Anforderungen und Probleme.

Viele der mobilen Sauerstoffversorungslösungen für instationäre Beatmungsgeräte sehen die Bereitstellung dieses Medikamentes in Form von Speichermedien vor, vorzugsweise in Flaschenform und meist als Druck- oder Hochdruckflaschen. Die Verfügbarkeit von höher- und hochkonzentriertem Sauerstoff in Flaschenspeichermedien ist über die Ländergrenzen hinweg weit verbreitet, aber nicht überall lückenlos verfügbar. Je nach Region oder im Katastrophenfall ist die Flaschenversorgung nicht gesichert, sodass gespeicherter Sauerstoff nicht uneingeschränkt zur Verfügung steht.

Um Sauerstoff, insbesondere bei der Wiederbelebung, auch in diesen Fällen verfügbar zu machen, muss Sauerstoff in einem Speichermedium zum Unfallort transportiert werden. Diese Sauerstoffspeichermedien müssen auf ca. 200 bar druckbeaufschlagt werden, um sowohl die Größe des Speichermediums als auch die zu transportierende Sauerstoffmenge und damit die Betriebsdauer in einem praktikablen Bereich zu realisieren.

Übliche Tragevorrichtungen verfügen über einen Aufnahmeraum und Befestigungseinrichtungen für ein Beatmungsgerät und eine mit dem Beatmungsgerät gekoppelte Sauerstoffhochdruckflasche, die zuvor mit druckbeaufschlagtem Sauerstoff gefüllt werden muss. Tragevorrichtungen dieser Art realisieren die Notfallbeatmung durch vorgefüllte Sauerstoffflaschen, die nach Entleerung gewechselt werden müssen.

Diese Praxis ist mit einer Reihe von Nachteilen verbunden. Das Wechseln der entleerten Sauerstoffspeicherflaschen der Tragevorrichtung gegen gefüllte Flaschen ist häufig aufwändig. Darüber hinaus muss der Füllzustand der Sauerstoffspeicherflasche in der Tragevorrichtung zumindest regelmäßig kontrolliert werden.

Weiterhin nachteilig ist, dass praktisch nicht immer eine vollständige Entleerung der Sauerstoffspeicherflaschen der Tragevorrichtung möglich ist und dadurch Sauerstoff-Restgehalte in dem Speichermedium ungenutzt bleiben. Diese Vorgehensweise ist erforderlich, da ein gewisses Rest-Sauerstoffvolumina im Speicher erforderlich ist, um die mobile Versorgung im Einsatz zu gewährleisten. Dieser Anforderung kann nur entsprochen werden, wenn Mindest-Restvolumina nicht unterschritten sind.

Ein weiterer Nachteil ergibt sich häufig durch die Verbindungstechnik der Sauerstoffspeicherflasche mit der Tragevorrichtung. Eine derartige Verbindungstechnik ist infolge des häufig erforderlichen Flaschentausches erhöhtem Verschleiß ausgesetzt und verfügt über eine nur begrenzte Lebensdauer.

Es ist daher Aufgabe der Erfindung, eine Fülleinrichtung und ein Füllverfahren für mobile Sauerstoffspeicher, insbesondere für instationäre Beatmungsgeräte, bereitzustellen, die eine verbesserte Betriebssicherheit ermöglichen.

Zur Lösung dieser Aufgabe schlägt die Erfindung eine Vorrichtung und ein Verfahren zum Befüllen eines mobilen Sauerstoffspeichers in einer Tragevorrichtung gemäß der Patentansprüche 1 und 12 vor.

Grundsätzlich erkennt die Erfindung, dass die zuvor genannten Nachteile wenigstens teilweise reduzierbar sind dadurch, dass der Sauerstoffspeicher zur Versorgung des Notfallbeatmungsgerätes befüllbar bzw. nachfüllbar ist, während er in der Tragevorrichtung gehaltert wird. Auf diese Weise ist das Auswechseln des Sauerstoffspeichers nach dessen Entleerung oder Unterschreitung des erforderlichen Restsauerstoffniveaus obsolet.

Die Erfindung sieht vor, das die Tragevorrichtung mit dem aufgenommenen Sauerstoffspeicher derart auszugestalten und konstruktiv zu konditionieren, dass ein Befüllen bzw. Nachfüllen des Tragevorrichtung-Sauerstoffspeichers in dem Rettungsfahrzeug oder Notarztwagen realisierbar ist.

Durch die Integration der Halterungs- und Kopplungsfunktionen in die Tragevorrichtung ist es möglich, die Tragevorrichtung und damit die aufgenommene Sauerstoffflasche durch die lösbare Festlegung in der Wandhaltung des Rettungsfahrzeugs direkt und ohne die Flasche aus der Tragevorrichtung zu entfernen und von dem Beatmungsgerät entkoppeln, über eine Vorrichtung zur Sauerstoffversorgung mit druckbeaufschlagtem Sauerstoffgas zu befüllen.

Um diese Funktionen in integraler Art bereitstellen zu können, muss neben der Ausgestaltung der Tragevorrichtung auch das Fahrzeug in korrespondierender Weise ausgebildet sein und über eine Sauerstoffzufuhr verfügen. Dazu werden das oder die üblicherweise in Rettungsfahrzeugen oder Notarztwagen verwendeten Halterungen für das Notfallbeatmungsgerät mit Sauerstoffspeicher umfassende Tragevorrichtung modifiziert und funktionell erweitert derart, dass eine Wirkverbindung durch Kopplungsmittel der Tragevorrichtung mit dem Fahrzeug neben der eigentlichen mechanischen Halterung gleichzeitig auch die Einleitung von Sauerstoffgas zur Befüllung oder Nachfüllung des Sauerstoffspeichers im Tragevorrichtung unterstützt.

Diese Wirkverbindung mit ihrer wenigstens einen mechanischen und einen sauerstoffleitenden Komponente umfassenden Funktion muss zumindest temporär realisierbar sein, d.h. die Kopplung muss lösbar sein, um das Notfallbeatmungsgerät mit der Tragevorrichtung auch außerhalb des Fahrzeugs einsetzen zu können.

Basierend auf diesen Punkten des der Erfindung zugrundeliegenden Lastenheftes umfasst die erfindungsgemäße Lehre wenigstens eine mobile Sauerstoffzufuhr für Fahrzeuge sowie Kopplungsmittel zur temporären Halterung und Sauerstoffzuführung in eine wenigstens einen Sauerstoffspeicher umfassende Tragevorrichtung.

Verschiedene Ausführungsbeispiele und Ausgestaltungen der Erfindung sind in den nachfolgenden Figuren abgebildet. Es zeigen
- Figur 1:: in einer schematischen Darstellung ein erstes Ausführungsbeispiel der Fülleinrichtung (200) für mobile Sauerstoffspeicher (30) aufweisend wenigstens eine mobile Sauerstoffzufuhr (500) für Fahrzeuge (400) und eine Tragevorrichtung (300) mit wenigstens einem Sauerstoffspeicher (30) zur Anreicherung von Atemgas eines Notfallbeatmungsgerätes mit Sauerstoff und
- Figur 2:: die schematische Darstellung des erstes Ausführungsbeispiels der Fülleinrichtung (200) für mobile Sauerstoffspeicher (30) mit funktioneller Erweiterung der mobilen Sauerstoffzufuhr für Fahrzeuge (500) im Umfang eines Sauerstoffdepots (600) und
- Figur 3:: die schematische Darstellung der Fülleinrichtung (200) für mobile Sauerstoffspeicher (30) mit einem funktional entkoppelten Sauerstoffdepot (600) und
- Figur 4:: die schematische Darstellung der Fülleinrichtung (200) für mobile Sauerstoffspeicher (30) mit einem Sauerstoffdepot (600) in funktionaler Kopplung sowie
- Figur 5:: die schematische Darstellung der Fülleinrichtung (200) für mobile Sauerstoffspeicher (30) mit einem erfindungsgemäßen integrierten Sicherheitssystem (800) und
- Figur 6:: die schematische Darstellung der Fülleinrichtung (200) für mobile Sauerstoffspeicher (30) mit einem erfindungsgemäßen integrierten Sicherheitssystem (800) in einer zweiten Ausführungsvariante.

Figur 1 zeigt in einer schematischen Darstellung ein erstes Ausführungsbeispiel der Fülleinrichtung (200) für mobile Sauerstoffspeicher (30), aufweisend wenigstens eine mobile Sauerstoffzufuhr (500) für Fahrzeuge (400) und eine Tragevorrichtung (300) mit wenigstens einem Sauerstoffspeicher (30) zur Anreicherung von Atemgas eines Notfallbeatmungsgerätes mit Sauerstoff. Die mobile Sauerstoffzufuhr (500) weist zumindest einen Sauerstoffspeicher (501) auf. Ergänzt werden kann er durch einen Modifikator (510). Die mobile Sauerstoffzufuhr (500) für Fahrzeuge (400) wird durch Kopplungsmittel (700) mit der Tragevorrichtung (300) derart in eine wenigstens temporäre Wirkverbindung gebracht, sodass zwischen dem Sauerstoffspeicher (30) der Tragevorrichtung (300) und dem Sauerstoffspeicher (501) der mobilen Sauerstoffzufuhr (500) Sauerstoffgas strömen kann.

Um ein praktikables Größen-Speichervolumenverhältnis zu unterstützen, sind die Sauerstoffspeicher (30) der Tragevorrichtungen (300) häufig als Hochdruckspeicher mit einem Speicherdruck von ca. 200 bar und einem Speichervolumen von ca. 2 Liter konzipiert. Um diese Sauerstoffspeicher befüllen beziehungsweise nachfüllen zu können haben sich Gasvolumenströme von ca. 20 Liter pro Minute bewährt. Gleichfalls hat sich gezeigt, dass der Sauerstoffspeicher (501) der mobilen Sauerstoffzufuhr (500) mit einem Speicherdruck von ca. 200 bar und einem Speichervolumen von ca. 10 Liter gute Nutzungsergebnisse liefert.

Damit der Sauerstoffspeicher (30) in der Tragevorrichtung (300) mit Sauerstoffgas aus dem mobilen Sauerstoffspeicher (501) befüllt oder nachgefüllt werden kann, wird die dazu erforderliche Wirkverbindung durch Kopplungsmittel (700) hergestellt. Erfindungsgemäß ist vorgesehen, eine hochdrucktaugliche Kupplung einzusetzen, die Volumengasströme von bis zu 20 Litern pro Minute und gegebenenfalls auch höher unterstützt. Die Kupplung kann über eine eigene Verrastung zur temporären Festlegung der Wirkverbindungssituation verfügen oder eine mechanische Komponente koppelt Tragvorrichtung (300) und Sauerstoffzufuhr (500) sowohl mit Halterungs- als auch Wirkverbindungsfunktion.

Liegt die Situation vor, dass der Druck in dem Sauerstoffspeicher (501) der mobilen Sauerstoffzufuhr (500) den Ist-Druck oder den zu erreichenden Soll-Druck in dem Sauerstoffspeicher (30) der Tragvorrichtung (300) übersteigt, kann dieser wenigstens teilweise und ohne weitere Einrichtungen mit Sauerstoffgas aus dem mobilen Sauerstoffspeicher (500) befüllt oder nachgefüllt werden. Muss der Volumenstrom und/oder der Zuführdruck aus dem mobilen Sauerstoffspeicher (500) zum Sauerstoffspeicher (30) in der Tragevorrichtung (300) zum Zweck der teilweisen oder vollständigen Befüllung des Sauerstoffspeichers (30) mit Sauerstoffgas verändert werden, kann die mobile Sauerstoffzufuhr (500) durch wenigstens einen Modifikator (510) ergänzt sein.

Ist das Druckgefälle zwischen dem Sauerstoffspeicher (501) der mobilen Sauerstoffzufuhr (500) und dem Sauerstoffspeicher (30) der Tragvorrichtung (300) ausgeprägt, können die Gasvolumenströme insbesondere zu Beginn des Füllvorganges unzulässig hohe Werte annehmen, die bis zur Schallgeschwindigkeit reichen können. Auch kann ein hohes Druckgefälle beim Öffnen der Gaszufuhr eine Druckwelle innerhalb der Zuführleitung erzeugen, deren Energie Bauteilzerstörungen nach sich ziehen kann. Liegt diese Situation vor wird der Modifikator (510) wenigstens aus einem Volumenstrombegrenzer (512) gebildet der primär eine Drossel umfasst.

Eine andere Form des Modifikators (510) kann erforderlich sein, wenn ein Druckanstieg verwirklicht werden muss. Dies ist dann der Fall, wenn der Druck in dem Sauerstoffspeicher (501) der mobilen Sauerstoffzufuhr (500) den Ist-Druck oder den zu erreichenden Soll-Druck in dem Sauerstoffspeicher (30) der Tragvorrichtung (300) unterschreitet. Um in diesem Fall das Sauerstoffgas von dem Sauerstoffspeicher (501) der mobilen Sauerstoffzufuhr (500) in den Sauerstoffspeicher (30) der Tragvorrichtung (300) einbringen zu können, ist der Modifikator (510) aus wenigstens einem Druckversteller (511) aufgebaut. Vorzugsweise ist der Druckversteller (511) in diesem Fall als Druckerhöhungseinrichtung in Form eines Druckboosters aufgebaut, der primär in der Lage ist, eine Druckerhöhung von einem beliebigen Druck kleiner 200 bar auf den Fülldruck des Sauerstoffspeichers (30) der Tragvorrichtung (300) von 200 bar zu erhöhen.

Infolge der Tatsache, dass situationsbedingt entweder ein Druckgefälle bzw. Druckpari vorliegt oder ein Druckanstieg realisiert werden muss, ist es möglich, dass der Modifikator (510) wenigstens einen Volumenstrombegrenzer (512) und einen Druckversteller (511) aufweist. Je nach Druck- und oder Volumenstromsituation kann es weiterhin erforderlich sein, wenigstens zwei Modifikatoren (510) parallel oder in Reihe zu schalten.

Zur Herstellung der Wirkverbindung zwischen dem Sauerstoffspeicher (30) in der Tragevorrichtung (300) und dem Sauerstoffspeicher (501) der mobilen Sauerstoffzufuhr für Fahrzeuge (500) sind Kopplungsmittel (700) in Form einer Kupplung (701) für Hochdruckanwendungen vorgesehen, die entweder über eine eigene Verrastung zur Lagefixierung verfügt oder durch geeignete Verrastungen zwischen Tragesystem (300) und Fahrzeug (400) temporär festgelegt ist.

Figur 2 umfasst die schematische Darstellung des ersten Ausführungsbeispiels der Fülleinrichtung (200) für mobile Sauerstoffspeicher (30) mit funktioneller Erweiterung der mobilen Sauerstoffzufuhr für Fahrzeuge (500) im Umfang eines Sauerstoffdepots (600). Dieses beispielsweise in einer Wache verortete Sauerstoffdepot (600) dient zur temporären (Wieder)Aufladung der mobilen Sauerstoffzufuhr (500).

In zum Befüllvorgang des Sauerstoffspeichers (30) durch die mobile Sauerstoffzufuhr (500) analoger Weise ist die Befüllfunktion vom Sauerstoffdepot (600) zur mobilen Sauerstoffzufuhr (500) realisiert. Das Sauerstoffdepot (600) weist zumindest einen Sauerstoffvorratsspeicher (601) auf. Es kann ergänzt werden durch einen Modifikator (510). Das Sauerstoffdepot (600) wird durch Kopplungsmittel (700) mit der mobilen Sauerstoffzufuhr (500) für Fahrzeuge (400) derart in eine wenigstens temporäre Wirkverbindung gebracht, sodass zwischen dem Sauerstoffdepot (600) und der mobilen Sauerstoffzufuhr (500) Sauerstoffgas strömen kann.

Liegt die Situation vor, dass der Druck in dem Sauerstoffvorratsspeicher (601) des Sauerstoffdepots (600) den Ist-Druck oder den zu erreichenden Soll-Druck in dem Sauerstoffspeicher (501) der mobilen Sauerstoffzufuhr(500) übersteigt, kann dieser wenigstens teilweise und ohne weitere Einrichtungen mit Sauerstoffgas aus dem Sauerstoffvorratsspeicher (601) des Sauerstoffdepots (600) befüllt oder nachgefüllt werden. Muss der Volumenstrom und/oder der Zuführdruck aus dem Sauerstoffvorratsspeicher (601) des Sauerstoffdepots (600) zur mobilen Sauerstoffzufuhr (500) zum Zweck der teilweisen oder vollständigen Befüllung des Sauerstoffspeichers (501) mit Sauerstoffgas verändert werden, kann das mobile Sauerstoffdepot (600) durch wenigstens einen Modifikator (510) ergänzt sein.

Ist das Druckgefälle zwischen dem Sauerstoffvorratsspeicher (601) und dem Sauerstoffspeicher (501) der mobilen Sauerstoffzufuhr (500) ausgeprägt, können die Gasvolumenströme insbesondere zu Beginn des Füllvorganges unzulässig hohe Werte annehmen, die bis zur Schallgeschwindigkeit reichen können. Auch kann ein hohes Druckgefälle beim Öffnen der Gaszufuhr eine Druckwelle innerhalb der Zuführleitung nach sich ziehen, deren Energie Bauteilzerstörungen nach sich ziehen kann. Liegt diese Situation vor, wird der Modifikator (510) wenigstens aus einem Volumenstrombegrenzer (512) gebildet der primär eine Drossel umfasst.

Eine andere Form des Modifikators (510) kann erforderlich sein, wenn ein Druckanstieg verwirklicht werden muss. Dies ist dann der Fall, wenn der Druck in dem Sauerstoffvorratsspeicher (601) des Sauerstoffdepots (600) den Ist-Druck oder den zu erreichenden Soll-Druck in dem Sauerstoffspeicher (501) der mobilen Sauerstoffzufuhr (500) unterschreitet. Um in diesem Fall das Sauerstoffgas von dem Sauerstoffvorratsspeicher (601) des Sauerstoffdepots (600) in den Sauerstoffspeicher (501) der mobilen Sauerstoffzufuhr (500) einbringen zu können, ist der Modifikator (510) aus wenigstens einem Druckversteller (511) aufgebaut. Vorzugsweise ist der Druckversteller (511) in diesem Fall als Druckerhöhungseinrichtung in Form eines Druckboosters aufgebaut, der im Wesentlichen in der Lage ist, eine Druckerhöhung von einem beliebigen Druck kleiner 200 bar auf den Fülldruck des Sauerstoffspeichers (501) der mobilen Sauerstoffzufuhr (500) von 200 bar zu erhöhen.

Infolge der Tatsache, dass situationsbedingt entweder ein Druckgefälle bzw. Druckpari vorliegt oder ein Druckanstieg realisiert werden muss, ist es möglich, dass der Modifikator (510) wenigstens einen Volumenstrombegrenzer (512) und einen Druckversteller (511) aufweist. Je nach Druck- und oder Volumenstromsituation kann es weiterhin erforderlich sein wenigstens zwei Modifikatoren (510) parallel oder in Reihe zu schalten.

Zur Herstellung der Wirkverbindung zwischen dem Sauerstoffspeicher (501) in der mobilen Sauerstoffzufuhr (500) und dem Sauerstoffvorratsspeicher (601) in dem Sauerstoffdepot (600) sind Kopplungsmittel (700) in Form einer Kupplung (701) für Hochdruckanwendungen vorgesehen, über eine eigene Verrastung zur Lagefixierung verfügt.

Figur 3 zeigt die schematische Darstellung der Fülleinrichtung (200) für mobile Sauerstoff-speicher (30) mit einem funktional entkoppelten Sauerstoffdepot (600), das beispielsweise in einer Wache oder einer Einsatzleitstelle installiert ist. Das Sauerstoffdepot (600) ist derart ausgelegt, dass wenigstens ein Sauerstoffvorratsspeicher (601) und/oder wenigstens ein Sauerstoffspeicher (30) über beispielsweise einen Sauerstoffkonzentrator (602) befüllt werden können. Je nach zu erreichendem Fülldruck der jeweiligen Speicher (30, 601) kann wenigstens ein Modifikator (510) in Form eines Druckverstellers (511) beziehungsweise Druckboosters zwischengeschaltet sein, der den vom Sauerstoffkonzentrator mit ca. 5 Liter pro Minute angebotenen Sauerstoffvolumenstrom auf einen Druck bis zu 200 bar erhöht.

Die jeweiligen Speichervolumina der Sauerstoffvorratsspeicher (601) und der Sauerstoffspeicher (501) können bis zu 10 Liter umfassen, das Volumina des Sauerstoffspeichers (30) der Tragevorrichtung ist häufig im Umfang von 2 Liter ausgebildet. Die Speicherdrücke können in allen Fällen bis zu 200 bar Sauerstoffgasdruck betragen.

Figur 4 bildet die schematische Darstellung der Fülleinrichtung (200) für mobile Sauerstoff-speicher (30) mit einem Sauerstoffdepot (600) in funktionaler Wirkverbindung ab. Das Sauerstoffdepot (600) im Realisierungsumfang wie in der Erläuterung zu Figur 3 dargelegt wird funktional gekoppelt analog zu der Vorgehensweise für die Wirkverbindung gemäß der Beschreibung zu Figur 2.

Figur 5 zeigt die schematische Darstellung der Fülleinrichtung (200) für mobile Sauerstoff-speicher (30) mit einem integrierten Sicherheitssystem (800) zur Reduzierung eines möglichen Gefährdungspotentials im Zusammenhang mit der Handhabung oder einem Bauteilversagen der hochdruckführenden Elemente.

In funktioneller Hinsicht sieht die Erfindung vor, dass das Tragesystem (300) innerhalb einer Aufnahme im Fahrzeug (400) verrastet wird, sodass die Kopplungsstelle (700) und das Sauerstoffdrucksystem hermetisch dicht sind. Das vorzugsweise in der Speicherarmatur (31) des Sauerstoffspeichers (30) oder auch als separates Bauteil implementierte Rückschlagventil (32) sorgt auch im Fall eines Druckgefälles zur mobilen Sauerstoffzufuhr (500) dafür, dass kein Sauerstoff aus dem Sauerstoffspeicher (30) in Richtung der Kopplungsmittel (700) strömen kann.

An dem Sauerstoffspeicher (501) der mobilen Sauerstoffzufuhr (500) ist vorzugsweise innerhalb der Armatur (502) oder als separate Bauteile parallel zu dem wenigstens einen Modifikator (510) ein Druckminderer (503) mit nachfolgender Drossel (504) und Rückschlagventil (505) angeschlossen. Die Drossel (504) begrenzt den Sauerstoffvolumenstrom zu einem in Strömungsrichtung nach dem Rückschlagventil (505) vorgesehenen Bypassventil (506), während das Rückschlagventil (505) den Sauerstoffgasrückfluss zum Druckminderer (503) für den Fall verhindert, dass ein Druckgradient in Form eines Anstiegs zum Sauerstoffspeicher (30) vorliegt.

Alternativ und anstelle des separaten Druckminderers (503) und der separaten Drossel (504) und dem separatem Rückschlagventil (505) kann auch ein Kombinationsbauteil eingesetzt sein. Vorteilhaft ist die Realisierung in separaten Bauteilen dann, wenn beispielsweise der Druckminderer (503) für weitere Sauerstoffzapfstellen im Fahrzeug (400) genutzt werden soll. Vorzugsweise ist ein Druckminderer (503) vorgesehen, der einen anstehenden Druck von bis zu 200-250 bar auf einen darunterliegenden Druckwert reduziert, beispielsweise bis zu 5 bar.

Um die Dichtigkeit der Kopplungsmittel (700) und/oder Leitungen zu überprüfen, ist vorgesehen, zunächst mit einem durch den Druckminderer (503) eingestellten Minderdruck kleiner 200 bar, beispielsweise 5 bar und über das Bypassventil (506) Sauerstoffgas in die Zuführleitung zu applizieren. Für die Prüfung ist es ausreichend, einen kurzen Druckstoß zu initiieren, sodass das Bypassventil (506) nur kurzzeitig geöffnet sein muss. Anhand eines vorgesehenen Drucksensors (507) kann die Dichtigkeitseigenschaft der Kopplungsmittel (700) und Leitungen geprüft werden. Hermetisch dichte Situation liegt vor, wenn kein oder kein nennenswerter Druckabfall in einer Zeiteinheit gemessen wird.

Ist die Dichtigkeit festgestellt, kann der Modifikator (510) ausgebildet als Druckversteller (511) zum Zweck der Druckerhöhung insbesondere auf das Füllniveau des Sauerstoffspeichers (30) von bis zu 200 bar aktiviert werden. Der Druckversteller (511) wird dazu auf eine Volumenstromförderleistung von bis zu 20 Liter pro Minute begrenzt, sodass bei einem Bauteil- oder Leitungsversagen eine Gefährdung von in der Nähe beziehungsweise in dem Fahrzeug befindliche Personen reduziert ist. Am Ende des Füllvorgangs des Sauerstoffspeichers (30) und nach Schließen des Bypassventils (506) werden die Leitung und das Kopplungsmittel (700) über ein schaltbares Ventil (508) gegen die Umgebung entlüftet.

Insbesondere sind die Kopplungsmittel (700) in Form von Kupplungen (701) derart ausgebildet, dass eine Verriegelung mit hermetischer Dichtigkeit dann gegeben ist, wenn ein Innenhochdruck größer 20 bar anliegt. Das bedeutet praktisch auch, dass die Tragevorrichtung (300) nach Verrastung der Kopplungsmittel (700) temporär unlösbar mit beziehungsweise in dem Fahrzeug (400) festgelegt ist, was einen zusätzlichen Sicherheitsfaktor bietet. An einem Griff der Tragevorrichtung (300) kann optional ein Schalter vorhanden sein, so dass beim Fassen des Griffs durch eine Bedienperson eine Abschaltung des Druckverstellers (511) sowie ein Entlüften über das Ventil (508) eingeleitet werden. Auf diese Weise kann die Tragevorrichtung (300) in Sekundenbruchteilen entkoppelt und einsatzbereit gemacht werden.

Figur 6 illustriert die schematische Darstellung der Fülleinrichtung (200) für mobile Sauerstoffspeicher (30) mit einem integrierten Sicherheitssystem (800) in einer zweiten Ausführungsvariante, bei der ein zum Modifikator (510) paralleler zweiter Bypass bestehend aus einer Einrichtung zur Volumenstrombegrenzung (512) mit Bypassventil (506) eingesetzt ist. Dieser Volumenstrombegrenzungsbypass kann situationsabhängig und additiv oder alternativ zu den Einrichtungen des Sicherheitssystems gemäß Figur 5 zugeschaltet werden. Eine Sauerstoffvolumenstrombegrenzung beziehungsweise eine Sauerstoffvolumenstromreduzierung über den Volumenstrombegrenzer (512) kann sinnvoll sein, wenn die Situation vorliegt, dass der Druck in dem Sauerstoffspeicher (501) der mobilen Sauerstoffzufuhr (500) den Ist-Druck oder den zu erreichenden Soll-Druck in dem Sauerstoffspeicher (30) der Tragvorrichtung (300) übersteigt, sodass dieser wenigstens teilweise und ohne weitere druckmodifizierende Einrichtungen mit Sauerstoffgas aus dem mobilen Sauerstoffspeicher (500) befüllt oder nachgefüllt werden kann.

Ist das Druckgefälle zwischen dem Sauerstoffspeicher (501) der mobilen Sauerstoffzufuhr (500) und dem Sauerstoffspeicher (30) der Tragvorrichtung (300) ausgeprägt, können die Gasvolumenströme insbesondere zu Beginn des Füllvorganges unzulässig hohe Werte annehmen, die bis zur Schallgeschwindigkeit reichen können. Auch kann ein hohes Druckgefälle beim Öffnen der Gaszufuhr eine Druckwelle innerhalb der Zuführleitung bewirken, deren Energie Bauteilzerstörungen nach sich ziehen kann. Liegt diese Situation vor, wird der Volumenstrombegrenzer (512) über die Schaltung des Bypassventils (506) des Volumenstrombegrenzungsbypasses geschaltet. Vorzugsweise ist der Volumenstrombegrenzer (512) derart ausgebildet, Volumenströme von ca. 20 Liter pro Minute zu unterstützen.

Gemäß einer bevorzugten Ausführungsform ist insbesondere daran gedacht, dass das Sicherheitssystem (800) wenigstens teilweise aus Elementen gebildet ist, die Bestanteile der mobilen Sauerstoffzufuhr (500) und/oder der Tragevorrichtung (300) und/oder den Kopplungsmitteln (700) sind.

Das Sicherheitssystem (800) ist aus wenigstens einem Sauerstoffgaszuführstrang und wenigstens einem Bypassstrang gebildet.

Gemäß einer bevorzugten Ausführungsform ist insbesondere daran gedacht, dass der Sauerstoffgaszuführstrang des Sicherheitssystems (800) wenigstens einen ersten Modifikator (510) und/oder einen Drucksensor (507) und/oder Kopplungsmittel (700) aufweist.

Gemäß einer bevorzugten Ausführungsform ist insbesondere daran gedacht, dass der Sauerstoffgaszuführstrang des Sicherheitssystems (800) wenigstens einen zweiten Modifikator (510) aufweist.

Gemäß einer bevorzugten Ausführungsform ist insbesondere daran gedacht, dass der Sauerstoffgaszuführstrang des Sicherheitssystems (800) durch wenigstens ein erstes und ein zweites Rückschlagventil (505, 32) ergänzt ist.

Gemäß einer bevorzugten Ausführungsform ist insbesondere daran gedacht, dass der Sauerstoffgaszuführstrang des Sicherheitssystems (800) wenigstens ein erstes Ventil (508) aufweist, das die Leitungsentlüftung gegen die Umgebung unterstützt.

Der erste Bypassstrang eines erfindungsgemäßen Sicherheitssystems (800) weist wenigstens ein Rückschlagventil (505) sowie eine Drossel (504) und ein Bypassventil (506) auf.

Gemäß einer bevorzugten Ausführungsform ist insbesondere daran gedacht, dass der erste Bypassstrang des Sicherheitssystems (800) zusätzlich wenigstens einen Druckminderer (503) aufweist.

Gemäß einer bevorzugten Ausführungsform ist insbesondere daran gedacht, dass das Sicherheitssystem (800) einen zweiten Bypassstrang umfassend eine Volumenstrombegrenzung (512) und ein Bypassventil (506) aufweist.

Gemäß einer bevorzugten Ausführungsform ist insbesondere daran gedacht, dass der erste und/oder der zweite Bypassstrang des Sicherheitssystems (800) durch ein Bypassventil (506) in paralleler Weise zum Sauerstoffzuführstrang zuschaltbar ist.

Gemäß einer bevorzugten Ausführungsform ist insbesondere daran gedacht, dass die Fülleinrichtung für mobile Sauerstoffspeicher (200) durch ein vorgelagertes Sauerstoffdepot (600) ergänzbar ist.

Gemäß einer bevorzugten Ausführungsform ist insbesondere daran gedacht, dass das Sauerstoffdepot (600) wenigstens temporär durch Kopplungsmittel (700) und einen optionalen Modifikator (510) in eine Wirkverbindung zur Fülleinrichtung für mobile Sauerstoffspeicher (200) koppelbar ist, sodass wenigstens ein Sauerstoffspeicher (501, 30) mit Sauerstoffgas befüllbar ist.

Gemäß einer bevorzugten Ausführungsform ist insbesondere daran gedacht, dass das Sauerstoffdepot (600) wenigstens einen Sauerstoffvorratsspeicher (601) aufweist.

Gemäß einer bevorzugten Ausführungsform ist insbesondere daran gedacht, dass das Sauerstoffdepot (600) wenigstens einen Sauerstoffkonzentrator (602) und wenigstens einen Modifikator (510) aufweist, sodass der wenigstens ein Sauerstoffvorratsspeicher (601) mit Hochdrucksauerstoffgas befüllbar ist.

Gemäß einer bevorzugten Ausführungsform ist insbesondere daran gedacht, dass der wenigstens eine Sauerstoffvorratsspeicher (601) baugleich mit einem Sauerstoffspeicher (501, 30) ist.

Gemäß einer bevorzugten Ausführungsform ist insbesondere daran gedacht, dass der Modifikator (510) ein Druckversteller (511) und/oder eine Volumenstrombegrenzung (512) ist.

Gemäß einer bevorzugten Ausführungsform ist insbesondere daran gedacht, dass die optionale Schaltung eines ersten Bypassstrangs zum Sauerstoffgaszuführungsstrang wenigstens temporär erfolgt wenn eine Druckgradientensituation derart vorliegt, dass der Druck in dem Sauerstoffspeicher (501) der mobilen Sauerstoffzufuhr (500) den Ist-Druck oder den zu erreichenden Soll-Druck in dem Sauerstoffspeicher (30) der Tragvorrichtung (300) um mehr als 30% übersteigt.

Gemäß einer bevorzugten Ausführungsform ist insbesondere daran gedacht, dass die optionale Schaltung eines ersten Bypassstrangs zum Sauerstoffgaszuführungsstrang wenigstens temporär erfolgt wenn eine Druckgradientensituation derart vorliegt, dass der Druck in dem Sauerstoffspeicher (501) der mobilen Sauerstoffzufuhr (500) den Ist-Druck oder den zu erreichenden Soll-Druck in dem Sauerstoffspeicher (30) der Tragvorrichtung (300) um mehr als 30% übersteigt.

Gemäß einer bevorzugten Ausführungsform ist insbesondere daran gedacht, dass die optionale Schaltung eines zweiten Bypassstrangs zum Sauerstoffgaszuführungsstrang wenigstens temporär erfolgt wenn eine Druckgradientensituation derart vorliegt, dass der Druck in dem Sauerstoffspeicher (501) der mobilen Sauerstoffzufuhr (500) den Ist-Druck oder den zu erreichenden Soll-Druck in dem Sauerstoffspeicher (30) der Tragvorrichtung (300) um mehr als 50% übersteigt.

Gemäß einer bevorzugten Ausführungsform ist insbesondere daran gedacht, dass zur Überprüfung der Dichtigkeit der Kopplungsmittel (700) und/oder Leitungen der Fülleinrichtung für mobile Sauerstoffspeicher (200), aufweisend die Schritte
a. Applizieren eines mit einem durch einen Druckminderer (503) eingestellten Minderdruck kleiner 200 bar, beispielsweise 5 bar und über das Bypassventil (506) Sauerstoffgas in die Zuführleitung durch temporäre Öffnung eines Bypassventils (506),
b. Messung eines möglichen Druckabfalls im Leitungssystem nach Schlie-ßen des Bypassventils innerhalb einer Zeiteinheit.

## Patentansprüche

1. Fülleinrichtung (200) für mobile Sauerstoffspeicher (30), aufweisend wenigstens eine mobile Sauerstoffzufuhr (500) für Fahrzeuge (400) und wenigstens ein Kopplungsmittel (700) zur Herstellung einer Wirkverbindung zwischen der Fülleinrichtung (200) und einem mobilen Sauerstoffspeicher (30), wobei durch das Kopplungsmittel (700) wenigstens temporär eine Wirkverbindung zwischen der Sauerstoffzufuhr (500) und dem mobilen Sauerstoffspeicher (30) realisierbar ist, **dadurch gekennzeichnet, dass** durch das Kopplungsmittel (700) zusätzlich eine mechanische Halterung einer Tragevorrichtung (300), in der der mobile Sauerstoffspeicher (30) angeordnet ist, realisierbar ist und dass die Fülleinrichtung (200) ein Sicherheitssystem (800) umfassend einen Sauerstoffgaszuführstrang und mindestens einen Bypassstrang aufweist, wobei der Sauerstoffgaszuführstrang wenigstens einen Drucksensor (507) aufweist und wobei der Bypassstrang wenigstens eine Drossel (504), ein Rückschlagventil (505) und ein Bypassventil (506) aufweist.

2. Fülleinrichtung (200) für mobile Sauerstoffspeicher (30) nach Anspruch 1, **dadurch gekennzeichnet, dass** diese im Bypassstrang zusätzlich einen Druckminderer (503) aufweist.

3. Fülleinrichtung (200) für mobile Sauerstoffspeicher (30) nach einem der Ansprüche 1 und 2, **dadurch gekennzeichnet, dass** das Sicherheitssystem (800) einen zweiten Bypassstrang aufweist, in dem eine Einrichtung zur Volumenstrombegrenzung (512) und ein Bypassventil (506) angeordnet sind.

4. Fülleinrichtung (200) für mobile Sauerstoffspeicher (30) nach einem der Ansprüche 1 bis 3, **dadurch gekennzeichnet, dass** das Kopplungsmittel (700) durch wenigstens eine Kupplung (701) gebildet ist.

5. Fülleinrichtung (200) für mobile Sauerstoffspeicher (30) nach Anspruch 4, **dadurch gekennzeichnet, dass** die wenigstens eine Kupplung (701) die Verwendung in einem Hochdruckbereich von bis zu 250 bar und Volumengasströme von bis zu 20 Litern pro Minute unterstützt.

6. Fülleinrichtung (200) für mobile Sauerstoffspeicher (30) nach Anspruch 4, **dadurch gekennzeichnet, dass** die wenigstens eine Kupplung (701) druckunabhängig oder druckabhängig selbstarretierend ist.

7. Fülleinrichtung (200) für mobile Sauerstoffspeicher (30) nach einem der Ansprüche 1 bis 5, **dadurch gekennzeichnet, dass** diese zur Befüllung eines mobilen Sauerstoffspeichers (30) gebildet aus wenigstens einer Hochdruckspeicherflasche mit einem möglichen Speicherdruck von bis zu 200 bar und einem Speichervolumen von ca. 2 Liter ausgebildet ist.

8. Fülleinrichtung (200) für mobile Sauerstoffspeicher (30) nach einem der Ansprüche 1 bis 8, **dadurch gekennzeichnet, dass** die mobile Sauerstoffzufuhr (500) durch wenigstens einen Sauerstoffspeicher (501) gebildet ist.

9. Fülleinrichtung (200) für mobile Sauerstoffspeicher (30) nach Anspruch 8, **dadurch gekennzeichnet, dass** der wenigstens eine Sauerstoffspeicher (501) durch wenigstens eine Hochdruckspeicherflasche mit einem möglichen Speicherdruck von bis zu 200 bar und einem Speichervolumen von ca. 10 Liter gebildet ist.

10. Fülleinrichtung (200) für mobile Sauerstoffspeicher (30) nach einem der Ansprüche 8 und 9, **dadurch gekennzeichnet, dass** ein Rückschlagventil (505) integraler Bestandteil der Armatur (502) des Sauerstoffspeichers (501) oder der mobilen Sauerstoffzufuhr (500) ist.

11. Fülleinrichtung (200) für mobile Sauerstoffspeicher (30) nach einem der Ansprüche 1 bis 10, **dadurch gekennzeichnet, dass** die mobile Sauerstoffzufuhr (500) wenigstens einen Modifikator (510) aufweist, der in Sauerstoffvolumenstromrichtung vor dem Kopplungsmittel (700) angeordnet ist.

12. Verfahren zur Befüllung wenigstens eines mobilen Sauerstoffspeichers (30) in einer Tragevorrichtung (300) durch eine Fülleinrichtung (200) für mobile Sauerstoffspeicher (30) nach einem der vorgehenden Ansprüche aufweisend die Schritte
a. Herstellen einer Wirkverbindung zwischen dem wenigstens einen Sauerstoffspeicher (30) der Tragevorrichtung (300) und wenigstens einem Sauerstoffspeicher (501) einer mobilen Sauerstoffzufuhr (500) mit entsprechenden Kopplungsmitteln (700), sodass Sauerstoffgas zwischen dem Sauerstoffspeicher (30) und dem Sauerstoffspeicher (501) durch einen Sauerstoffgaszuführstrang strömen kann, wobei
b. in Abhängigkeit des Füllniveaus des wenigstens einen Sauerstoffspeichers (30) und/oder einer Druckgradientensituation zwischen den Sauerstoffspeichern (30, 501) ein erster und/oder ein zweiter Bypassstrang zum Sauerstoffgaszuführstrang parallel schaltbar ist/sind.

13. Verfahren zur Befüllung wenigstens eines Sauerstoffspeichers (30) einer Tragevorrichtung (300) nach Anspruch 12, **dadurch gekennzeichnet, dass** die Schaltung eines ersten und/oder eines zweiten Bypassstrangs zum Sauerstoffgaszuführungsstrang wenigstens temporär unterbleibt, wenn eine Druckgradientensituation derart vorliegt, dass der Druck in dem Sauerstoffspeicher (501) der mobilen Sauerstoffzufuhr (500) den Ist-Druck oder den zu erreichenden Soll-Druck in dem Sauerstoffspeicher (30) der Tragvorrichtung (300) übersteigt.

14. Verfahren zur Befüllung wenigstens eines Sauerstoffspeichers (30) einer Tragevorrichtung (300) nach Anspruch 12, **dadurch gekennzeichnet, dass** die Schaltung eines ersten und/oder eines zweiten Bypassstrangs zum Sauerstoffgaszuführungsstrang wenigstens temporär unterbleibt und/oder eine Modifikator (510) temporär zugeschaltet ist, wenn eine Druckgradientensituation derart vorliegt, dass der Druck in dem Sauerstoffspeicher (501) der mobilen Sauerstoffzufuhr (500) den Ist-Druck oder den zu erreichenden Soll-Druck in dem Sauerstoffspeicher (30) der Tragvorrichtung (300) um weniger als 10% übersteigt.

15. Verfahren zur Befüllung wenigstens eines Sauerstoffspeichers (30) einer Tragevorrichtung (300) nach Anspruch 12, **dadurch gekennzeichnet, dass** die Dichtigkeit der Kopplungsmittel (700) und/oder Leitungen der Fülleinrichtung (200) für mobile Sauerstoffspeicher (30) durch die folgenden Schritte überprüft wird:
- Applizieren von Sauerstoffgas mit einem durch einen Druckminderer (503) eingestellten Minderdruck kleiner 200 bar, beispielsweise 5 bar, über ein Bypassventil (506) eines Bypassstrangs in den Sauerstoffzuführstrang durch temporäre Öffnung des Bypassventils (506),
- Messung eines möglichen Druckabfalls im Leitungssystem nach Schließen des Bypassventils (506) innerhalb einer Zeiteinheit.

## Claims

1. Filling device (200) for mobile oxygen stores (30), having at least one mobile oxygen supply (500) for vehicles (400) and at least one coupling means (700) for establishing an operative connection between the filling device (200) and a mobile oxygen store (30), wherein, by way of the coupling means (700), an operative connection between the oxygen supply (500) and the mobile oxygen store (30) is able to be realized at least temporarily, **characterized in that**, by way of the coupling means (700), mechanical retention of a carrying apparatus (300) in which the mobile oxygen store (30) is arranged is additionally able to be realized, and **in that** the filling device (200) has a safety system (800) comprising an oxygen-gas-supply section and at least one bypass section, wherein the oxygen-gas-supply section has at least one pressure sensor (507), and wherein the bypass section has at least one throttle (504), one check valve (505) and one bypass valve (506).

2. Filling device (200) for mobile oxygen stores (30) according to Claim 1, **characterized in that** said filling device additionally has a pressure-reducing means (503) in the bypass section.

3. Filling device (200) for mobile oxygen stores (30) according to either of Claims 1 and 2, **characterized in that** the safety system (800) has a second bypass section in which a device for volume-flow limitation (512) and a bypass valve (506) are arranged.

4. Filling device (200) for mobile oxygen stores (30) according to one of Claims 1 to 3, **characterized in that** the coupling means (700) is formed by at least one coupling (701).

5. Filling device (200) for mobile oxygen stores (30) according to Claim 4, **characterized in that** the at least one coupling (701) supports use in a high-pressure range of up to 250 bar and gas volume flows of up to 20 litres per minute.

6. Filling device (200) for mobile oxygen stores (30) according to Claim 4, **characterized in that** the at least one coupling (701) is self-arresting in a pressure-independent or pressure-dependent manner.

7. Filling device (200) for mobile oxygen stores (30) according to one of Claims 1 to 5, **characterized in that** said filling device is configured for filling a mobile oxygen store (30) that is formed from at least one high-pressure storage bottle with a possible storage pressure of up to 200 bar and a storage volume of approximately 2 litres.

8. Filling device (200) for mobile oxygen stores (30) according to one of Claims 1 to 8, **characterized in that** the mobile oxygen supply (500) is formed by at least one oxygen store (501).

9. Filling device (200) for mobile oxygen stores (30) according to Claim 8, **characterized in that** the at least one oxygen store (501) is formed by at least one high-pressure storage bottle with a possible storage pressure of up to 200 bar and a storage volume of approximately 10 litres.

10. Filling device (200) for mobile oxygen stores (30) according to either of Claims 8 and 9, **characterized in that** a check valve (505) is an integral constituent part of the fitting (502) of the oxygen store (501) or of the mobile oxygen supply (500).

11. Filling device (200) for mobile oxygen stores (30) according to one of Claims 1 to 10, **characterized in that** the mobile oxygen supply (500) has at least one modifier (510) which is arranged before the coupling means (700) in the oxygen-volume-flow direction.

12. Method for filling at least one mobile oxygen store (30) in a carrying apparatus (300) by way of a filling device (200) for mobile oxygen stores (30) according to one of the preceding claims, comprising the steps of:
a. establishing an operative connection between the at least one oxygen store (30) of the carrying apparatus (300) and at least one oxygen store (501) of a mobile oxygen supply (500) by way of corresponding coupling means (700) such that oxygen gas can flow between the oxygen store (30) and the oxygen store (501) through an oxygen-gas-supply section, wherein
b. a first and/or a second bypass section is are/is able to be connected in parallel with the oxygen-gas-supply section in a manner dependent on the fill level of the at least one oxygen store (30) and/or on a situation regarding the pressure gradient between the oxygen stores (30, 501) .

13. Method for filling at least one mobile oxygen store (30) of a carrying apparatus (300) according to Claim 12, **characterized in that** the connection of a first and/or a second bypass section with the oxygen-gas-supply section is at least temporarily not realized if a situation regarding the pressure gradient is present such that the pressure in the oxygen store (501) of the mobile oxygen supply (500) exceeds the actual pressure or the target pressure to be attained in the oxygen store (30) of the carrying apparatus (300).

14. Method for filling at least one mobile oxygen store (30) of a carrying apparatus (300) according to Claim 12, **characterized in that** the connection of a first and/or a second bypass section with the oxygen-gas-supply section is at least temporarily not realized and/or a modifier (510) is temporarily activated if a situation regarding the pressure gradient is present such that the pressure in the oxygen store (501) of the mobile oxygen supply (500) exceeds the actual pressure or the target pressure to be attained in the oxygen store (30) of the carrying apparatus (300) by less than 10%.

15. Method for filling at least one mobile oxygen store (30) of a carrying apparatus (300) according to Claim 12, **characterized in that** the tightness of the coupling means (700) and/or lines of the filling device (200) for mobile oxygen stores (30) is checked by the following steps:
- applying oxygen gas with a minimum pressure, set by a pressure-reducing means (503), of less than 200 bar, for example 5 bar, via a bypass valve (506) of a bypass section into the oxygen-gas-supply section by way of temporary opening of the bypass valve (506),
- measuring a possible pressure drop in the line system after closure of the bypass valve (506) within a unit of time.

## Revendications

1. Dispositif de remplissage (200) destiné à des réservoirs d'oxygène mobiles (30), présentant au moins une alimentation en oxygène mobile (500) pour véhicules (400) et au moins un moyen de couplage (700) permettant d'établir une relation fonctionnelle entre le dispositif de remplissage (200) et un réservoir d'oxygène mobile (30), dans lequel le moyen de couplage (700) permet de réaliser au moins temporairement une relation fonctionnelle entre l'alimentation en oxygène (500) et le réservoir d'oxygène mobile (30), **caractérisé en ce que** le moyen de couplage (700) permet en outre de réaliser un support mécanique d'un dispositif de transport (300) dans lequel est disposé le réservoir d'oxygène mobile (30), et **en ce que** le dispositif de remplissage (200) présente un système de sécurité (800) comprenant une branche d'alimentation en oxygène gazeux et au moins une branche de dérivation, dans lequel la branche d'alimentation en oxygène gazeux présente au moins un capteur de pression (507), et dans lequel la branche de dérivation présente au moins un étrangleur (504), un clapet antiretour (505) et une soupape de dérivation (506).

2. Dispositif de remplissage (200) destiné à des réservoirs d'oxygène mobiles (30) selon la revendication 1, **caractérisé en ce qu'**il présente en plus un réducteur de pression (503) dans la branche de dérivation.

3. Dispositif de remplissage (200) destiné à des réservoirs d'oxygène mobiles (30) selon l'une quelconque des revendications 1 et 2, **caractérisé en ce que** le système de sécurité (800) présente une deuxième branche de dérivation dans laquelle un dispositif de limitation de débit volumique (512) et une soupape de dérivation (506) sont disposés.

4. Dispositif de remplissage (200) destiné à des réservoirs d'oxygène mobiles (30) selon l'une quelconque des revendications 1 à 3, **caractérisé en ce que** le moyen de couplage (700) est formé par au moins un coupleur (701) .

5. Dispositif de remplissage (200) destiné à des réservoirs d'oxygène mobiles (30) selon la revendication 4, **caractérisé en ce que** ledit au moins un coupleur (701) prend en charge l'utilisation dans une plage de haute pression allant jusqu'à 250 bar et des débits volumiques de gaz allant jusqu'à 20 litres par minute.

6. Dispositif de remplissage (200) destiné à des réservoirs d'oxygène mobiles (30) selon la revendication 4, **caractérisé en ce que** ledit au moins un coupleur (701) est autobloquant de manière indépendante ou dépendante de la pression.

7. Dispositif de remplissage (200) destiné à des réservoirs d'oxygène mobiles (30) selon l'une quelconque des revendications 1 à 5, **caractérisé en ce qu'**il est réalisé pour remplir un réservoir d'oxygène mobile (30) à partir d'au moins une bouteille de stockage haute pression ayant une pression de stockage possible allant jusqu'à 200 bar et un volume de stockage d'environ 2 litres.

8. Dispositif de remplissage (200) destiné à des réservoirs d'oxygène mobiles (30) selon l'une quelconque des revendications 1 à 8, **caractérisé en ce que** l'alimentation en oxygène mobile (500) est formée par au moins un réservoir d'oxygène (501).

9. Dispositif de remplissage (200) destiné à des réservoirs d'oxygène mobiles (30) selon la revendication 8, **caractérisé en ce que** ledit au moins un réservoir d'oxygène (501) est formé par au moins une bouteille de stockage haute pression ayant une pression de stockage possible allant jusqu'à 200 bar et un volume de stockage d'environ 10 litres.

10. Dispositif de remplissage (200) destiné à des réservoirs d'oxygène mobiles (30) selon l'une quelconque des revendications 8 et 9, **caractérisé en ce qu'**un clapet antiretour (505) fait partie intégrante de la robinetterie (502) du réservoir d'oxygène (501) ou de l'alimentation en oxygène mobile (500).

11. Dispositif de remplissage (200) destiné à des réservoirs d'oxygène mobiles (30) selon l'une quelconque des revendications 1 à 10, **caractérisé en ce que** l'alimentation en oxygène mobile (500) présente au moins un dispositif de modification (510) qui est disposé avant le moyen de couplage (700) dans la direction du débit volumique d'oxygène.

12. Procédé permettant de remplir au moins un réservoir d'oxygène mobile (30) dans un dispositif de transport (300) à l'aide d'un dispositif de remplissage (200) destiné à des réservoirs d'oxygène mobiles (30) selon l'une quelconque des revendications précédentes, présentant les étapes consistant à
a. établir une relation fonctionnelle entre ledit au moins un réservoir d'oxygène (30) du dispositif de transport (300) et au moins un réservoir d'oxygène (501) d'une alimentation en oxygène mobile (500) à l'aide de moyens de couplage adéquats (700) de sorte que de l'oxygène gazeux peut circuler entre le réservoir d'oxygène (30) et le réservoir d'oxygène (501) à travers une branche d'alimentation en oxygène gazeux, dans lequel
b. en fonction du niveau de remplissage du au moins un réservoir d'oxygène (30) et/ou d'une situation de gradient de pression entre les réservoirs d'oxygène (30, 501), une première et/ou une deuxième branche de dérivation peut/peuvent être commutée(s) en parallèle à la branche d'alimentation en oxygène gazeux.

13. Procédé permettant de remplir au moins un réservoir d'oxygène (30) d'un dispositif de transport (300) selon la revendication 12, **caractérisé en ce que** la commutation d'une première et/ou d'une deuxième branche de dérivation sur la branche d'alimentation en oxygène gazeux est suspendue au moins temporairement si une situation de gradient de pression est donnée de telle sorte que la pression dans le réservoir d'oxygène (501) de l'alimentation en oxygène mobile (500) dépasse la pression réelle ou la pression théorique à atteindre dans le réservoir d'oxygène (30) du dispositif de transport (300).

14. Procédé permettant de remplir au moins un réservoir d'oxygène (30) d'un dispositif de transport (300) selon la revendication 12, **caractérisé en ce que** la commutation d'une première et/ou d'une deuxième branche de dérivation sur la branche d'alimentation en oxygène gazeux est suspendue au moins temporairement et/ou un dispositif de modification (510) est mis en circuit temporairement si une situation de gradient de pression est donnée de telle sorte que la pression dans le réservoir d'oxygène (501) de l'alimentation en oxygène mobile (500) dépasse de moins de 10 % la pression réelle ou la pression théorique à atteindre dans le réservoir d'oxygène (30) du dispositif de transport (300).

15. Procédé permettant de remplir au moins un réservoir d'oxygène (30) d'un dispositif de transport (300) selon la revendication 12, **caractérisé en ce que** l'étanchéité du moyen de couplage (700) et/ou des conduites du dispositif de remplissage (200) destiné à des réservoirs d'oxygène mobiles (30) est contrôlée par les étapes suivantes consistant à :
- appliquer de l'oxygène gazeux à une pression réduite, réglée par un réducteur de pression (503), à moins de 200 bar, par exemple à 5 bar, par l'intermédiaire d'une soupape de dérivation (506) d'une branche de dérivation dans la branche d'alimentation en oxygène par une ouverture temporaire de la soupape de dérivation (506),
- mesurer une chute de pression possible dans le système de conduites après la fermeture de la soupape de dérivation (506) dans une unité de temps.
